# EUROPÄISCHE PATENTSCHRIFT

(11) **EP 0 693 410 B1**
(45) Veröffentlichungstag und Bekanntmachung des Hinweises auf die Patenterteilung: **26.05.1999**
(21) Anmeldenummer: 95110596.4
(22) Anmeldetag: 07.07.1995
(51) Int. Cl.: B61F 5/38

(54) **Bogenabhängiger Queranschlag**
Curve dependent cross stop
Butée transversale dépendant du déplacement angulaire

(30) Priorität: 20.07.1994 DE 4425562
(43) Veröffentlichungstag der Anmeldung: 24.01.1996
(73) Patentinhaber: ABB Daimler-Benz Transportation (Technology) GmbH, 13627 Berlin (DE)
(72) Erfinder: Schüller, Uwe, Dipl.-Ing., D-90441 Nürnberg (DE); Richter, Wolfgang-Dieter, Dipl.-Ing., D-90610 Winkelhaid (DE)
(74) Vertreter: Breiter, Achim, Dipl.-Ing.

(56) Entgegenhaltungen:
- CH-A- 670 227
- DE-C- 925 952

## Beschreibung

Die Erfindung betrifft einen bogenabhängigen Queranschlag mit den Merkmalen des Oberbegriffs des Anspruchs 1.

Bogenabhängige Queranschläge für die Beschränkung des Querspiels zwischen Wagenkasten und Drehgestell bei Schienenfahrzeugen, bestehend aus einer Rolle und einer Konturplatte, wobei jeweils eine von beiden an dem anderen Fahrzeugteil angeordnet ist, finden seit langem Anwendung. Diese Rollen und Konturplatten sind an den Fahrzeugteilen unelastisch befestigt. Zur Dämpfung des Anschlags sind meist separate gefederte Queranschläge vorhanden. Diese Queranschläge decken jedoch nicht den gesamten möglichen Querfederweg ab. Insbesondere gelangt der Queranschlag bei der Bogenfahrt, bei der eine komfortable Wagenquerbewegung mit geringen Querbeschleunigungsspitzen erwünscht wäre, überhaupt nicht zum Eingriff, da sich die Rolle und die Konturenplatte bereits vorher schon berühren.

Aufgabe der vorliegenden Erfindung ist es, einen bogenabhängigen Queranschlag zu schaffen, bei dem eine definierte Querfederung in jedem Bogenradius und jeder beliebigen Stellung von Rolle und Konturenplatte vorhanden ist und der unelastische Querstoß ausgeschaltet wird.

Diese Aufgabe wird mit den im kennzeichnenden Teil des Anspruchs 1 genannten Merkmalen gelöst. Fortbildungen und vorteilhafte Ausführungen der Erfindung sind in den weiteren Ansprüchen umfaßt.

Erfindungsgemäß ist bei einem bogenabhängigen Queranschlag für die Beschränkung des Querspiels zwischen Wagenkasten und Drehgestell bei Schienenfahrzeugen, bestehend aus einer Rolle und einer Konturplatte, wobei jeweils eine von beiden an dem anderen Fahrzeugteil angeordnet ist, die Rolle auf einem Umlenkteil gelagert, dessen anderes Ende an einem elastischen Anschlag anliegt, gegen den die bei dem Kontakt mit der Konturenplatte auf die Rolle wirkenden Kräfte geleitet werden.

Um ein Ausschlagen von Lagerung des Umlenkteils und Anschlag und hiervon ausgehende Geräusche zu vermeiden, ist das Umlenkteil vorteilhafterweise gegen den elastischen Anschlag vorgespannt.

Um den Anschlag und den Hebel nur mit definierten Kräften zu belasten, ist vorteilhafterweise weiter ein fester Endanschlag für die Rolle oder den Umlenkteil in deren Schwenkbereich angeordnet. Dieser Endanschlag leitet die Kräfte, die bei dem maximal von der jeweiligen Ausdrehstellung des Drehgestells zulässigen Weg entstehen, direkt in den Wagen, bzw. Drehgestellrahmen.

Im folgenden wird die Erfindung anhand von Zeichnungen beispielhaft näher beschrieben. Dabei zeigen:
- Fig. 1: eine Draufsicht auf den Queranschlag;
- Fig. 2: eine Seitenansicht gemäß Fig. 1, teilweise im Schnitt.
- Fig. 3: eine zweite Ausführung eines Queranschlags in der Draufsicht;
- Fig. 4: eine Seitenansicht zu Fig. 3, teilweise im Schnitt.

Bei dem bogenabhängigen Queranschlag gemäß Fig. 1 und 2 ist die Konturenplatte 1 am Wagenkasten 2 und die Rolle 3 über einen Umlenkhebel 5 am Drehgestellrahmen 4 gelagert. Der Umlenkhebel 5 ist in einem von seinen beiden Enden entfernten Bereich auf einem an dem Drehgestellrahmen 4 befestigten, mit einer Stützhülse 12 umgebenen, Drehzapfen 6 gelagert und trägt an seinem, der Konturenplatte 1 zugewandten einen Ende die Rolle 3, die drehbar auf einem Bolzen 11 des Umlenkhebels gelagert ist und liegt mit seinem anderen Ende an einem an dem Drehgestellrahmen 4 befestigten elastischen Anschlag 7, z.B. einem Elastomeren, an und ist gegen diesen Anschlag 7 durch einen am Drehgestellrahmen 4 befestigten Vorspannbolzen 8 vorgespannt. Der Umlenkhebel 5 ist so ausgeführt, daß bei einem Anschlag der Rolle 3 an die Konturenplatte 1 die entstehenden Kräfte über den Umlenkhebel 5 geleitet und zunächst von dem elastischen Anschlag 7 aufgenommen werden. Zur Verhinderung der Überbelastung des elastischen Anschlags 7 oder des Umlenkhebels 5 ist dessen Weg durch einen festen, an dem Drehgestellrahmen 4 befestigten Anschlag 9 begrenzt, wobei dieser auf der dem elastischen Anschlag 7 gegenüberliegenden Seite des Umlenkhebels 5 angeordnet ist. Der Umlenkhebel 5 ist aus zwei in einem Abstand zueinander angeordneten und ggf. symmetrischen Flachteilen aufgebaut, zwischen denen die Stützhülsen 12 für den Bolzen 11 und den Drehzapfen 6 angeordnet sind.

Bei dem bogenabhängigen Queranschlag gemäß Fig. 3 und 4 ist ebenfalls die Konturenplatte 11 am Wagenkasten 12 und die Rolle 13 über eine Umlenkplatte 15 am Drehgestellrahmen 4 gelagert. Die Umlenkplatte 15 ist etwa dreieckig und in ihrer Spitze auf einem an dem Drehgestellrahmen 14 befestigten, mit einer Stützhülse 22 umgebenen, Drehzapfen 16 gelagert und trägt an seinem, der Konturenplatte 11 zugewandten einen Schenkel die Rolle 13, die drehbar auf einem Bolzen 21 der Umlenkplatte 15 gelagert ist und liegt mit seinem anderen Schenkel an einem an dem Drehgestellrahmen 14 befestigten elastischen Anschlag 17, z.B. einem Elastomeren, an und ist gegen diesen Anschlag 17 durch einen am Drehgestellrahmen 14 befestigten Vorspannbolzen 18 vorgespannt. Die Umlenkplatte 15 ist so ausgeführt, daß bei einem Anschlag der Rolle 13 an die Konturenplatte 11 die entstehenden Kräfte über die Umlenkplatte 15 geleitet und zunächst von dem elastischen Anschlag 17 aufgenommen werden. Zur Verhinderung der Überbelastung des elastischen Anschlags 17 oder der Umlenkplatte 15 ist deren Weg durch einen festen, an dem Drehgestellrahmen 14 befestigten Anschlag 19 begrenzt. Die Umlenkplatte 15 ist aus zwei in einem Abstand zueinander angeordneten und ggf. symmetrischen Flachteilen aufgebaut, zwischen denen die Stützhülsen 22 für den Bolzen 21 und den Drehzapfen 16 angeordnet sind.

## Patentansprüche

1. Bogenabhängiger Queranschlag für die Beschränkung des Querspiels zwischen Wagenkasten (2) und Drehgestell (4) bei Schienenfahrzeugen,
bestehend aus einer Rolle (3) und einer Konturplatte (1), wobei jeweils eine von beiden an dem anderen Fahrzeugteil angeordnet ist,
**dadurch gekennzeichnet**,
daß die Rolle (3) auf einem Umlenkteil (5, 15) gelagert ist, dessen anderes Hebelende an einem elastischen Anschlag (7, 17) anliegt.

2. Bogenabhängiger Queranschlag nach Anspruch 1,
**dadurch gekennzeichnet**,
daß das Umlenkteil (5, 15) gegen den elastischen Anschlag (7, 17) vorgespannt ist.

3. Bogenabhängiger Queranschlag nach Anspruch 1,
**dadurch gekennzeichnet**,
daß weiter ein fester Endanschlag (9, 19) für die Rolle (3, 13) oder den Umlenkhebel (5, 15) in deren Schwenkbereich angeordnet ist.

## Claims

1. Curve-dependent transverse stop to limit the lateral play between vehicle body (2) and bogie (4) in the case of rail vehicles, comprising a roller (3) and a contour plate (1), wherein each of the two is mounted on a different part of the vehicle,
characterized in that the roller (3) is mounted on a deflection element (5, 15), the other lever end of which is in contact with an elastic stop (7, 17).

2. Curve-dependent transverse stop according to claim 1,
characterized in that the deflection element (5, 15) is prestressed against the elastic stop (7, 17).

3. Curve-dependent transverse stop according to claim 1,
characterized in that a fixed limit stop (9, 19) for the roller (3, 13) or the deflection lever (5, 15) is located in its swivelling range.

## Revendications

1. Butée latérale en fonction de la courbe pour limiter le jeu transversal entre la caisse (2) et le bogie (4) de véhicule ferroviaire, constituée d'une poulie (3) et d'une plaque contournée (1), chacune des deux étant disposée contre l'autre partie du véhicule, caractérisée en ce que la poulie (3) est logée sur un organe de renvoi (5, 15), dont l'autre extrémité de levier s'appuie contre une butée élastique (7, 17).

2. Butée latérale en fonction de la courbe selon la revendication 1, caractérisée en ce que l'organe de renvoi (5, 15) est précomprimé contre la butée élastique (7, 17).

3. Butée latérale en fonction de la courbe selon la revendication 1, caractérisée en ce qu'en outre une butée fixe en bout (9, 19) pour la poulie (3, 13) ou le levier de renvoi (5, 15) est disposée dans leur zone de pivotement.
